# EUROPÄISCHE PATENTSCHRIFT

(11) **EP 3 991 808 B1**
(45) Veröffentlichungstag und Bekanntmachung des Hinweises auf die Patenterteilung: **02.10.2024**
(21) Anmeldenummer: 20204483.0
(22) Anmeldetag: 28.10.2020
(51) Int. Cl.: A63B 21/00, A63B 23/12, A63B 1/00, A63B 21/068

(54) **FITNESSGERÄT, INSBESONDERE HANTELBANK**
FITNESS DEVICE, IN PARTICULAR A WEIGHTS BENCH
APPAREIL DE REMISE EN FORME, EN PARTICULIER BANC D'HALTÉROPHILIE

(43) Veröffentlichungstag der Anmeldung: 04.05.2022
(73) Patentinhaber: Hammer Sport AG, 89231 Neu-Ulm (DE)
(72) Erfinder: HAMMER, Markus, 82166 Gräfelfing (DE)
(74) Vertreter: Kobiako von Gamm, Iouri

(56) Entgegenhaltungen:
- DE-U1- 202014 003 263
- US-A- 4 456 248
- US-A- 4 638 995
- US-A- 5 261 868
- US-A1- 2003 004 042
- US-A1- 2014 200 123

## Beschreibung

Die Erfindung betrifft ein Fitnessgerät, insbesondere eine Hantelbank. Mit einer solchen Hantelbank bzw. mit einem solchen Fitnessgerät können beispielsweise muskuläre Stärkungsübungen für den Rumpf sowie für Arme, aber auch Beine, insbesondere mit dem eigenen Körpergewicht vollführt werden.

Selbstverständlich können auch weitere Geräte mit dem erfindungsgemäßen Fitnessgerät kombiniert werden, wie zum Beispiel Gewichte, Hanteln usw.

Aus der US 9,370,678 B2 ist ein derartiges Fitnessgerät, "table gym" genannt, bekannt. Die genannte US-Schrift offenbart - wie erwähnt - eine "table gym" mit einer Bank bzw. einer Hantelbank ("bench 40"), die von einem Stützrahmen getragen wird, der in verschiedenen Positionen an einen sogenannten "upright standard 30" befestigt ist. Während die Bank Übungen im Sitzen oder Liegen gestattet, erlaubt es der "upright standard 30" mit seiner sogenannten "pull-up bar portion 35", dass ein Nutzer Klimmzüge macht.

Die Konstruktion der US 9,370,678 B2, bestehend aus einer Hantelbank und dem "upright standard", muss stabil ausgeführt sein und weist somit ein relativ hohes Eigengewicht auf. Für eine stabile Ausführung, insbesondere im Fitnessbereich, werden ausreichend stabile Materialien verwendet, welche die Herstellungskosten erhöhen. Auch kann eine derartige Hantelbank nur durch zeitraubendes Umbauen oder Umklappen bzw. Zusammenklappen in einen platzsparenderen Zustand bzw. in einen Trainingszustand überführt werden.

Zudem ist aus der US 2014/0200123 A1 ein "exercise apparatus including a dip bar" bekannt.

Dokument US4456248A offenbart ein Fitnessgerät, wobei der Widerstand durch Einstellen der Position eines Gleitsitzes und der Länge des Hebelarms angepasst werden kann.

Daher ist es Aufgabe der vorliegenden Erfindung, ein Fitnessgerät, insbesondere eine Hantelbank, anzugeben, welches im Vergleich zum Stand der Technik kostengünstiger und materialsparender herstellbar ist sowie vorzugsweise einen umständlichen Auf- und Abbau für ein Training bzw. nach oder vor dem Training unterbindet.

Diese Aufgabe wird erfindungsgemäß durch die Merkmale des unabhängigen Patentanspruchs gelöst. Weitere vorteilhafte Weiterbildungen sind Gegenstand der Unteransprüche.

Erfindungsgemäß umfasst die vorliegende Erfindung ein Fitnessgerät, insbesondere eine Hantelbank.

Das Fitnessgerät umfasst eine Sitz- und Liegeeinrichtung mit einer ersten Seite und mit einer zweiten Seite. Die Sitz- und Liegeeinrichtung dient dem Sitzen und Liegen eines Nutzers.

Ferner weist das Fitnessgerät eine erste Standeinrichtung und eine zweite Standeinrichtung zum Beabstanden der Sitz- und Liegeeinrichtung von einem Boden und zum Aufstellen des Fitnessgeräts auf dem Boden auf.

Die erste Standeinrichtung ist an der ersten Seite der Sitz- und Liegeeinrichtung und die zweite Standeinrichtung an der zweiten Seite der Sitz- und Liegeeinrichtung angeordnet, um das Fitnessgerät in einer ersten Aufstellposition, insbesondere in einer horizontalen Position der Sitz- und Liegeeinrichtung, stabil auf einem Boden aufzustellen.

Vorzugsweise wird in der vorliegenden Beschreibung unter dem "Boden" die Oberfläche eines Raumes, wie einer Halle oder eines Fitnessraumes oder eines Privatraumes in einer Wohnung oder einem Haus, verstanden, auf welchem Fitnessgeräte üblicherweise zu Hause oder im Fitnessstudio aufgestellt und/oder befestigt werden.

Bevorzugterweise weist die erste Standeinrichtung mindestens einen Griffbereich zum Festhalten für einen Nutzer auf. Auf diese Weise ist es einem Nutzer möglich, sich an den mindestens einen Griffbereich festzuhalten, um Fitnessübungen durchzuführen.

Des Weiteren ist bevorzugt, dass die zweite Standeinrichtung so ausgebildet ist, dass das Fitnessgerät mittels der zweiten Standeinrichtung in einer zweiten Aufstellposition, insbesondere in einer vertikalen Position der Sitz- und Liegeeinrichtung, stabil auf dem Boden aufstellbar ist, wodurch vorzugsweise für einen Nutzer des Fitnessgeräts der mindestens eine Griffbereich der ersten Standeinrichtung in der zweiten Aufstellposition des Fitnessgeräts zur Durchführung von Klimmzügen entgegen der Schwerkraft verwendbar ist.

Günstigerweise weist die erste Standeinrichtung einen ersten Abschnitt zum Befestigen an der Sitz- und Liegeeinrichtung und einen zweiten Abschnitt zum Aufstellen auf dem Boden und zum Klimmziehen auf.

Ferner ist es günstig, wenn der zweite Abschnitt den mindestens einen Griffbereich, insbesondere zwei Griffbereiche, umfasst. Somit kann ein Nutzer sich an den mindestens einen Griffbereich mittels seiner Hände festhalten.

Zudem ist es denkbar, dass in der ersten Aufstellposition der erste Abschnitt und der zweite Abschnitt, in vertikaler Richtung gesehen, übereinander angeordnet sind.

Vorteilhafterweise ist der mindestens eine Griffbereich so ausgebildet, dass dieser in der ersten Aufstellposition der Sitz- und Liegeeinrichtung nahe am Boden angeordnet ist oder als Fuß zum Aufstellen auf dem Boden ausgebildet ist.

Ergänzend oder alternativ ist es möglich, dass der mindestens eine Griffbereich so ausgebildet ist, dass dieser in der zweiten Aufstellposition der Sitz- und Liegeeinrichtung als Griffmöglichkeit zum Klimmziehen verwendbar ist.

Bevorzugterweise weist die erste Standeinrichtung eine Form ähnlich einem Querschnitt durch einen Hut oder durch einen tiefen Teller zum Essen von Suppe auf.

Ferner ist es bevorzugt, dass die erste Standeinrichtung eine U-Form nachbildet.

Vorzugsweise verlaufen die freien Enden der U-Form in entgegengesetzte Richtungen.

Zudem ist es möglich, dass die freien Enden, die insbesondere in entgegengesetzte Richtungen verlaufen, jeweils den mindestens einen Griffbereich bilden.

Auch ist es denkbar, dass die erste Standeinrichtung in ihrer relativen räumlichen Ausrichtung zur Sitz- und Liegeeinrichtung einen Winkel zwischen 89 und 110 Grad, insbesondere einen rechten Winkel, einschließt. Auf diese Weise kann das Aufstellen der Sitz- und Liegeeinrichtung auf dem Boden sicher gewährleistet werden.

Günstigerweise ist die zweite Standeinrichtung so ausgebildet, dass diese in der ersten Aufstellposition einen stabilen Stand zum Liegen oder Sitzen eines Nutzers auf der Sitz- und Liegeeinrichtung und in der zweiten Aufstellposition zudem einen stabilen Stand zum Klimmziehen an der ersten Standeinrichtung gewährleistet. Ein sicherer Stand in der ersten Aufstellposition wird vorzugsweise zusammen mit der ersten Standeinrichtung erreicht, wohingegen günstigerweise in der zweiten Aufstellposition ein sicherer Stand nur von der zweiten Standeinrichtung realistier wird.

Des Weiteren ist es günstig, wenn die zweite Standeinrichtung wengstens einen Befestingungsabschnitt zum Verbinden mit der Zitz- und Liegeeinrichtung und wenigstens einen Standabschnitt zum Aufstellen auf dem Boden in unterschiedlichen Aufstellpositionen aufweist. Somit kann die zweite Standeinrichtung je nach Orientierung bzw. Position bzw. Aufstellposition des Fitnessgeräts bzw. der Sitz- und Liegeeinrichtung einen sicheren und stabilen Stand gewährleisten.

Vorzugsweise ermöglicht ein erster Standabschnitt der zweiten Standeinrichtung die erste Aufstellposition zum Liegen oder Sitzen auf der Sitz- und Liegeeinrichtung bzw. auf dem Fitnessgerät und ein zweiter Standabschnitt der zweiten Standeinrichtung gestattet die zweite Aufstellposition zum Klimmziehen mithilfe des Fitnessgeräts.

Dabei kann die zweite Standeinrichtung ähnlich wie ein Paar Kufen eines Schlittens ausgebildet sein, die vorzugsweise miteinander verbindbar sind.

Vorteilhafterweise umfasst die zweite Standeinrichtung Gestellteile, von denen vorzugsweise jedes ähnlich einer Kufe eines Schlittens ausgebildet ist.

Ferner ist es von Vorteil, wenn jedes Gestellteil einen ersten Standabschnitt und einen zweiten Standabschnitt bildet.

Dabei ist es möglich, dass die beiden Standabschnitte unterschiedliche Aufstellpositionen der Sitz- und Liegeeinrichtung bzw. des Fitnessgeräts ermöglichen.

Bevorzugterweise weist jedes Gestellteil eine ungefähre U-Form, bevorzugt eine gespreizte U-Form, mit einem ersten und einem zweiten Schenkel auf, die beide über einen Steg miteinander verbunden sind.

Dabei kann vorgesehen sein, dass der zweite Schenkel den zweiten Standabschnitt und der Steg den ersten Standabschnitt bildet.

Auch ist es bevorzugt, dass der zweite Schenkel und der Steg ausgebildet sind, unterschiedliche Aufstellpositionen der Sitz- und Liegeeinrichtung bzw. des Fitnessgeräts zu ermöglichen. In dem Fall, in welchem beispielsweise der Steg den Boden berührt, kann die erste Aufstellposition des Fitnessgeräts realisiert werden. Wenn hingegen der zweite Schenkel den Boden berührt, kann die zweite Aufstellposition des Fitnessgeräts realisiert werden.

Vorzugsweise weist der zweite Schenkel eine im Vergleich zum ersten Schenkel größere Länge auf, wodurch die Oberfläche der Sitz- und Liegeeinrichtung überragt wird und eine größere Kontakt- bzw. Aufstellfläche in der zweiten Aufstellposition mit dem Boden gewährleistet wird.

Des Weiteren kann vorgesehen sein, dass der zweite Schenkel jedes Gestellteiles so ausgebildet ist, dass dieser mit einem weiteren zweiten Schenkel eines Gestellteiles verbindbar ist. Auf diese Weise kann die zweite Standeinrichtung ausgesteift und somit stabiler ausgebildet werden.

Auch ist es möglich, dass jedes Gestellteil eine ungefähre U-Form, bevorzugt eine gespreizte U-Form, aufweist, dessen erster Schenkel an einer Unterseite der Sitz- und Liegeeinrichtung angeordnet ist, und dessen zweiter Schenkel an der zweiten Seite der Sitz- und Liegeeinrichtung angeordnet ist.

Die Sitz- und Liegeeinrichtung ist zweiteilig ausgebildet, wodurch die Länge der Sitz- und Liegeeinrichtung und somit die Länge des Fitnessgeräts variierbar ist.

Die Sitz- und Liegeeinrichtung umfasst einen ersten Teil und einen zweiten Teil, mit welchen die Länge der Sitz- und Liegeeinrichtung bzw. des Fitnessgeräts variierbar ist.

Die Sitz- und Liegeeinrichtung ist teleskopierbar ausgebildet. Der erste Teil ist relativ zum zweiten Teil verschiebbar bzw. teleskopierbar ausgebildet.

Auch kann vorgesehen sein, dass die Sitz- und Liegeeinrichtung einen Rastmechanismus umfasst, mit welchem die relative Position des ersten und zweiten Teils der Sitz- und Liegeeinrichtung arretierbar ist.

Des Weiteren ist es möglich, dass in der ersten Aufstellposition, in welcher die Sitz- und Liegeeinrichtung gleichorientiert zum Boden ausgerichtet ist, der mindestens eine Griffbereich nahe am Boden angeordnet ist und/oder den Boden kontaktiert, so dass das Fitnessgerät mittels der ersten Standeinrichtung auf dem Boden aufsteht und die Sitz- und Liegeeinrichtung vom Boden beabstandet, sodass ein Nutzer auf dieser sitzen oder liegen kann.

Ergänzend oder alternativ ist es denkbar, dass in der zweiten Aufstellposition, in welcher die Sitz- und Liegeeinrichtung mit dem Boden einen Winkel zwischen 80 und 100 Grad, insbesondere einen rechten Winkel, einschließt, der mindestens eine Griffbereich über dem Boden schwebt, wodurch einem Nutzer ein Klimmziehen an dem mindestens einen Griffbereich ermöglicht wird.

Bevorzugterweise weist das Fitnessgerät Transportrollen auf, mit welchen der Standort des Fitnessgeräts und dessen räumliche Ausrichtung leicht veränderbar ist.

Auch ist es bevorzugt, wenn die Transportrollen an der zweiten Standeinrichtung angeordnet sind.

Vorzugsweise sind die Transportrollen am Übergang des zweiten Schenkels zum Steg oder zwischen dem zweiten Schenkel und dem Steg angeordnet. Somit kann auf einfache Weise durch Anheben der ersten Seite der Sitz- und Liegeeinrichtung das Fitnessgerät an einen anderen Ort verfahren werden.

Vorteilhafterweise umfasst die Sitz- und Liegeeinrichtung zum Sitzen und Liegen eines Nutzers eine erste, und eine zweite Seite sowie eine dritte und vierte Seite.

Vorzugsweise weist die Sitz- und Liegeeinrichtung eine rechteckige Grundfläche auf.

Auch ist es von Vorteil, wenn das Fitnessgerät so ausgebildet ist, dass es vom Nutzer leicht von der ersten Aufstellposition in die zweite Aufstellposition und umgekehrt gekippt werden kann, vorzugsweise mit Hilfe von Transportrollen.

Nachstehend wird die Erfindung anhand eines Ausführungsbeispiels in Verbindung mit zugehörigen Zeichnungen näher erläutert. Hierbei zeigen schematisch:
- **Fig. 1**: eine räumliche Ansicht auf ein erfindungsgemäßes Fitnessgerät in einer ersten Aufstellposition;
- **Fig. 2**: eine räumliche Ansicht auf das erfindungsgemäße Fitnessgerät in einer zweiten Aufstellposition;
- **Fig. 3**: eine untere Ansicht auf das Fitnessgerät aus Fig. 2;
- **Fig. 4**: eine obere Ansicht auf das Fitnessgerät aus Figur 2;
- **Fig. 5**: eine erste seitliche Ansicht auf das Fitnessgerät aus Figur 1 ;
- **Fig. 6**: eine zweite seitliche Ansicht auf das Fitnessgerät aus Figur 1 ;
- **Fig. 7**: eine dritte seitliche Ansicht auf das Fitnessgerät aus Figur 1;
- **Fig. 8**: eine vierte seitliche Ansicht auf das Fitnessgerät aus Figur 1; und
- **Fig. 9**: mehrere unterschiedliche räumliche Ansichten auf das erfindungsgemäße Fitnessgerät in einem verlängerten Zustand.

In der nachfolgenden Beschreibung werden gleiche Bezugszeichen für gleiche Gegenstände verwendet.

Figur 1 zeigt eine räumliche Ansicht auf ein erfindungsgemäßes Fitnessgerät 1 in einer ersten Aufstellposition O1, wohingegen Figur 2 eine räumliche Ansicht auf das erfindungsgemäßes Fitnessgerät 1 in einer zweiten Aufstellposition O2 darstellt.

Der Einfachheit halber werden nachfolgend die Figuren 1 und 2 gemeinsam beschrieben.

Genauer dargestellt zeigen Figuren 1 und 2 ein Fitnessgerät 1, insbesondere eine Hantelbank.

Hierbei hat die Fitnessbank 1 eine Sitz- und Liegeeinrichtung 2 zum Sitzen und Liegen eines Nutzers mit einer ersten Seite 3 und mit einer zweiten Seite 4.

Zudem hat die die Sitz- und Liegeeinrichtung 2 eine dritte 5 und vierte Seite 6 und weist in Summe eine rechteckige Grundfläche auf.

Ferner hat die Fitnessbank 1 eine erste Standeinrichtung 7 und eine zweite Standeinrichtung 14 zum Beabstanden der Sitz- und Liegeeinrichtung 2 von einem Boden B und zum Aufstellen des Fitnessgeräts 1 auf dem Boden B.

Wie Figuren 1 und 2 zeigen, ist die erste Standeinrichtung 7 an der ersten Seite 3 der Sitz- und Liegeeinrichtung 2 und die zweite Standeinrichtung 14 an der zweiten Seite 4 der Sitz- und Liegeeinrichtung 2 angeordnet.

Dadurch kann - wie in Figur 1 gezeigt - das Fitnessgerät 1 in einer ersten Aufstellposition O1, insbesondere in einer horizontalen Position der Sitz- und Liegeeinrichtung 2, stabil auf einem Boden B aufgestellt werden.

Des Weiteren ist in den Figuren 1 und 2 dargestellt, dass die erste Standeinrichtung 7 zwei Griffbereiche 8, 9 zum Festhalten für einen Nutzer hat.

Zudem ist insbesondere in Figur 2 zu erkennen, dass die zweite Standeinrichtung 14 so ausgebildet ist, dass das Fitnessgerät 1 mittels der zweiten Standeinrichtung 14 in einer zweiten Aufstellposition O2, insbesondere in einer vertikalen Position der Sitz- und Liegeeinrichtung 2, stabil auf dem Boden B aufstellbar ist.

Dadurch sind für einen Nutzer des Fitnessgeräts 1 die zwei Griffbereiche 8, 9 der ersten Standeinrichtung 7 in der zweiten Aufstellposition O2 des Fitnessgeräts 1 zur Durchführung von Klimmzügen entgegen der Schwerkraft S verwendbar.

Mit anderen Worten ausgedrückt, sind in der ersten Aufstellposition O1 (vgl. Figur 1), in welcher die Sitz- und Liegeeinrichtung 2 gleichorientiert zum Boden B ausgerichtet ist, die Griffbereiche 8, 9 nahe am Boden B angeordnet bzw. kontaktieren den Boden B. Somit steht das Fitnessgerät 1 mittels der ersten Standeinrichtung 7 auf dem Boden B auf und beabstandet die Sitz- und Liegeeinrichtung 2 vom Boden B, sodass ein Nutzer auf dieser sitzen oder liegen kann.

In der zweiten Aufstellposition O2 (vgl. Figur 2), in welcher die Sitz- und Liegeeinrichtung 2 mit dem Boden B einen rechten Winkel δ einschließt, schweben die zwei Griffbereiche 8, 9 über dem Boden B, wodurch einem Nutzer ein Klimmziehen an den Griffbereichen 8, 9 ermöglicht wird.

In der folgenden Beschreibung werden weitere Merkmale des Fitnessgeräts 1 unter Bezugnahme auf die entsprechende Figur erläutert.

Dabei zeigt Figur 3 eine untere Ansicht auf das Fitnessgerät aus Figur 2 und Figur 4 eine obere Ansicht auf das Fitnessgerät aus Figur 2.

Des Weiteren zeigen Figuren 5 und 6 eine erste seitliche Ansicht auf das Fitnessgerät aus Figur 1 bzw. eine zweite seitliche Ansicht auf das Fitnessgerät aus Figur 1.

Figuren 7 und 8 hingegen zeigen eine dritte seitliche Ansicht und eine vierte seitliche Ansicht auf das Fitnessgerät aus Figur 1.

Bei den entsprechenden Merkmalen wird auf die entsprechende Figur verwiesen, in welcher das jeweilige Merkmal gut zu erkennen ist.

Wie in den Figuren 1, 5, 6 und 8 zu erkennen, hat die erste Standeinrichtung 7 einen ersten Abschnitt 10 zum Befestigen an der Sitz- und Liegeeinrichtung 2 und einen zweiten Abschnitt 11 zum Aufstellen auf dem Boden B und zum Klimmziehen.

Dabei weist der zweite Abschnitt 11 die zwei Griffbereiche 8, 9 auf, wobei in der ersten Aufstellposition O1 der erste Abschnitt 10 und der zweite Abschnitt 11, in vertikaler Richtung gesehen, übereinander angeordnet sind.

Wie in den Figuren 1, 5, 6 und 8 gezeigt, sind die Griffbereiche 8, 9 so ausgebildet, dass diese in der ersten Aufstellposition O1 der Sitz- und Liegeeinrichtung 2 nahe am Boden B angeordnet sind oder als Fuß zum Aufstellen auf dem Boden B ausgebildet sind.

Hingegen sind die zwei Griffbereiche 8, 9 auch so ausgebildet, dass diese in der zweiten Aufstellposition O2 der Sitz- und Liegeeinrichtung 2 (vgl. Figuren 2, 3 und 4) als Griffmöglichkeit zum Klimmziehen verwendbar ist.

Figuren 1 und 8 zeigen, dass die erste Standeinrichtung 7 eine Form ähnlich einem Querschnitt durch einen Hut oder durch einen tiefen Teller zum Essen von Suppe hat.

Mit anderen Worten ausgedrückt, bildet die erste Standeinrichtung 7 eine U-Form nach, bei welcher die freien Enden 12, 13 in entgegengesetzte Richtungen verlaufen.

Hierbei bilden die freien Enden 12, 13 jeweils einen Griffbereich 8, 9.

Insbesondere in den Figuren 5 und 6 ist zu erkennen, dass die erste Standeinrichtung 7 in ihrer relativen räumlichen Ausrichtung zur Sitz- und Liegeeinrichtung 2 einen Winkel β, insbesondere einen rechten Winkel, einschließt.

Mit Blick auf die Figuren 1, 5, 6 und 8 sowie 2 ist erkennbar, dass die zweite Standeinrichtung 14 so ausgebildet ist, dass diese in der ersten Aufstellposition O1 (vgl. Figuren 1, 5, 6 und 8) einen stabilen Stand zum Liegen oder Sitzen eines Nutzers auf der Sitz- und Liegeeinrichtung 2 und in der zweiten Aufstellposition O2 (vgl. Figur 2) zudem einen stabilen Stand zum Klimmziehen an der ersten Standeinrichtung 7 gewährleistet.

Dabei hat die zweite Standeinrichtung 14 mehrere Befestigungsabschnitte 15, 16 zum Verbinden mit der Sitz- und Liegeeinrichtung 2 und mehrere Standabschnitt 17, 18 zum Aufstellen auf dem Boden B in unterschiedlichen Aufstellpositionen O1, O2 (vgl. beispielsweise Figur 1, 3 und 7).

In Figuren 1, 5 und 6 ist ein erster Standabschnitt 17 der zweiten Standeinrichtung 14 zu erkennen, welcher die erste Aufstellposition O1 zum Liegen oder Sitzen auf der Sitz- und Liegeeinrichtung 2 bzw. auf dem Fitnessgerät 1 ermöglicht.

Ein zweiter Standabschnitt 18 der zweiten Standeinrichtung 14 (vgl. Figuren 2, 4, 5, 6 und 7) gestattet die zweite Aufstellposition O2 zum Klimmziehen mithilfe des Fitnessgeräts 1.

Wie in nahezu allen Figuren zu erkennen, ist die zweite Standeinrichtung 14 ähnlich wie ein Paar Kufen eines Schlittens ausgebildet, die miteinander verbunden sind.

Anders ausgedrückt, hat die zweite Standeinrichtung 14 Gestellteile 19, 20, von denen jedes ähnlich einer Kufe eines Schlittens ausgebildet ist.

Jedes Gestellteil 19, 20 bildet einen ersten Standabschnitt 17 und einen zweiten Standabschnitt 18, wobei - wie bereits erwähnt - die beiden Standabschnitte 17, 18 unterschiedliche Aufstellpositionen O1, O2 der Sitz- und Liegeeinrichtung 2 bzw. des Fitnessgeräts 1 ermöglichen.

So hat also - genauer beschrieben - jedes Gestellteil 19, 20 eine ungefähre U-Form, bevorzugt eine gespreizte U-Form, mit einem ersten und einem zweiten Schenkel 21, 22, die beide über einen Steg 23 miteinander verbunden sind (vgl. insbesondere Figuren 5 und 6).

Dabei sind der zweite Schenkel 22 und der Steg 23 ausgebildet, unterschiedliche Aufstellpositionen O1, O2 der Sitz- und Liegeeinrichtung 2 bzw. des Fitnessgeräts 1 zu ermöglichen (vgl. Figuren 5 und 6 mit Figur 1). Anders ausgedrückt, bildet der zweite Schenkel 22 den zweiten Standabschnitt 18 und der Steg 23 den ersten Standabschnitt 17.

Der zweite Schenkel 22 hat, wie in Figuren 5 und 6 bestens zu erkennen, eine im Vergleich zum ersten Schenkel 21 größere Länge, wodurch die Oberfläche der Sitz- und Liegeeinrichtung 2 überragt wird und eine größere Kontakt- bzw. Aufstellfläche in der zweiten Aufstellposition O2 mit dem Boden B gewährleistet wird.

Wie unter anderem in Figuren 1, 7 und 8 dargestellt, ist der zweite Schenkel 22 jedes Gestellteiles 19, 20 so ausgebildet, dass dieser mit einem weiteren zweiten Schenkel 22 eines Gestellteiles 19, 20 verbunden ist.

Anhand der Figuren 3, 5 und 6 ist zu erkennen, dass der erste Schenkel 21 jedes Gestellteils 19, 20 an der Unterseite der Sitz- und Liegeeinrichtung 2 angeordnet ist, und der zweite Schenkel 22 an der zweiten Seite 4 der Sitz- und Liegeeinrichtung 2, insbesondere mithilfe des Befestigungsabschnitts 16 (vgl. Figur 7), angeordnet ist.

Ferner ist in nahezu allen Figuren gut zu erkennen, dass das Fitnessgerät 1 so ausgebildet ist, dass es vom Nutzer leicht von der ersten Aufstellposition O1 in die zweite Aufstellposition O2 und umgekehrt gekippt werden kann, beispielsweise mit Hilfe von Transportrollen 26, 27.

So hat also das Fitnessgerät 1 die Transportrollen 26, 27, mit welchen der Standort des Fitnessgeräts 1 und dessen räumliche Ausrichtung leicht veränderbar ist, wobei die Transportrollen 26, 27 an der zweiten Standeinrichtung 14 angeordnet sind.

Genauer geschildert, sind die Transportrollen 26, 27 am Übergang des zweiten Schenkels 22 zum Steg 23 oder zwischen dem zweiten Schenkel 22 und dem Steg 23 angeordnet.

Figur 9 zeigt mehrere unterschiedliche räumliche Ansichten auf das erfindungsgemäße Fitnessgerät 1 in einem im Vergleich zu Figur 2 verlängerten Zustand.

So ist - wie in allen Figuren gezeigt - die Sitz- und Liegeeinrichtung 2 zweiteilig ausgebildet, wodurch die Länge der Sitz- und Liegeeinrichtung 2 und somit die Länge des Fitnessgeräts 1 variierbar ist.

Dabei hat die Sitz- und Liegeeinrichtung 2 einen ersten Teil 24 und einen zweiten Teil 25, mit welchen die Länge der Sitz- und Liegeeinrichtung 2 bzw. des Fitnessgeräts 1 variierbar ist.

Mit anderen Worten ausgedrückt, ist die Sitz- und Liegeeinrichtung 2 teleskopierbar ausgebildet, wobei der erste Teil 24 relativ zum zweiten Teil 25 verschiebbar bzw. teleskopierbar ausgebildet ist.

Zudem hat die Sitz- und Liegeeinrichtung 2 einen Rastmechanismus, mit welchem die relative Position des ersten 24 und zweiten Teils 25 der Sitz- und Liegeeinrichtung 2 arretierbar ist.

### Bezugszeichenliste

- 1: Fitnessgerät
- 2: Sitz- und Liegeeinrichtung
- 3: erste Seite
- 4: zweite Seite
- 5: dritte Seite
- 6: vierte Seite
- 7: erste Standeinrichtung
- 8: Griffbereich
- 9: Griffbereich
- 10: erster Abschnitt
- 11: zweiter Abschnitt
- 12: freies Ende
- 13: freies Ende
- 14: zweite Standeinrichtung
- 15: Befestigungsabschnitt
- 16: Befestigungsabschnitt
- 17: erster Standabschnitt
- 18: zweiter Standabschnitt
- 19: Gestellteil
- 20: Gestellteil
- 21: erster Schenkel
- 22: zweiter Schenkel
- 23: Steg
- 24: erster Teil der Sitz- und Liegeeinrichtung
- 25: zweiter Teil der Sitz- und Liegeeinrichtung
- 26: Transportrolle
- 27: Transportrolle

- B: Boden
- 5: Schwerkraft
- O1: erste Orientierung
- O2: zweite Orientierung
- β: Winkel
- δ: Winkel

## Patentansprüche

1. Fitnessgerät (1), insbesondere Hantelbank, aufweisend:
- eine Sitz- und Liegeeinrichtung (2) mit einer ersten Seite (3) und mit einer zweiten Seite (4) zum Sitzen und Liegen eines Nutzers,
- eine erste Standeinrichtung (7) und eine zweite Standeinrichtung (14) zum Beabstanden der Sitz- und Liegeeinrichtung (2) von einem Boden (B) und zum Aufstellen des Fitnessgeräts (1) auf dem Boden (B),
- wobei die erste Standeinrichtung (7) an der ersten Seite (3) der Sitz- und Liegeeinrichtung (2) und die zweite Standeinrichtung (14) an der zweiten Seite (4) der Sitz- und Liegeeinrichtung (2) angeordnet ist, um das Fitnessgerät (1) in einer ersten Aufstellposition (O1), insbesondere in einer horizontalen Position der Sitz- und Liegeeinrichtung (2), stabil auf einem Boden (B) aufzustellen,
- die erste Standeinrichtung (7) mindestens einen Griffbereich (8, 9) zum Festhalten für einen Nutzer aufweist, und
- die zweite Standeinrichtung (14) so ausgebildet ist, dass das Fitnessgerät (1) mittels der zweiten Standeinrichtung (14) in einer zweiten Aufstellposition (O2), insbesondere in einer vertikalen Position der Sitz- und Liegeeinrichtung (2), stabil auf dem Boden (B) aufstellbar ist, wodurch für einen Nutzer des Fitnessgeräts (1) der mindestens eine Griffbereich (8, 9) der ersten Standeinrichtung (7) in der zweiten Aufstellposition (O2) des Fitnessgeräts (1) zur Durchführung von Klimmzügen entgegen der Schwerkraft (S) verwendbar ist,
**dadurch gekennzeichnet, dass**
- die Sitz- und Liegeeinrichtung (2) zweiteilig ausgebildet ist, wodurch die Länge der Sitz- und Liegeeinrichtung (2) und somit die Länge des Fitnessgeräts (1) variierbar ist,
- wobei die Sitz- und Liegeeinrichtung (2) einen ersten Teil (24) und einen zweiten Teil (25) umfasst, mit welchen die Länge der Sitz- und Liegeeinrichtung (2) bzw. des Fitnessgeräts (1) variierbar ist,
- wobei die Sitz- und Liegeeinrichtung (2) teleskopierbar ausgebildet ist,
- wobei der erste Teil (24) relativ zum zweiten Teil (25) verschiebbar bzw. teleskopierbar ausgebildet ist.

2. Fitnessgerät (1) nach Anspruch 1,
- wobei die erste Standeinrichtung (7) einen ersten Abschnitt (10) zum Befestigen an der Sitz- und Liegeeinrichtung (2) und einen zweiten Abschnitt (11) zum Aufstellen auf dem Boden (B) und zum Klimmziehen aufweist,
- wobei vorzugsweise der zweite Abschnitt (11) den mindestens einen Griffbereich (8, 9), insbesondere zwei Griffbereiche (8 ,9), umfasst,
- wobei vorzugsweise in der ersten Aufstellposition (O1) der erste Abschnitt (10) und der zweite Abschnitt (11), in vertikaler Richtung gesehen, übereinander angeordnet sind.

3. Fitnessgerät (1) nach Anspruch 1 oder 2,
- wobei der mindestens eine Griffbereich (8, 9) so ausgebildet ist, dass dieser in der ersten Aufstellposition (O1) der Sitz- und Liegeeinrichtung (2) nahe am Boden (B) angeordnet ist oder als Fuß zum Aufstellen auf dem Boden (B) ausgebildet ist,
und/oder
- wobei der mindestens eine Griffbereich (8, 9) so ausgebildet ist, dass dieser in der zweiten Aufstellposition (O2) der Sitz- und Liegeeinrichtung (2) als Griffmöglichkeit zum Klimmziehen verwendbar ist.

4. Fitnessgerät (1) nach einem der vorangehenden Ansprüche,
- wobei die erste Standeinrichtung (7) eine Form ähnlich einem Querschnitt durch einen Hut oder durch einen tiefen Teller zum Essen von Suppe aufweist,
- wobei vorzugsweise die erste Standeinrichtung (7) eine U-Form nachbildet,
- wobei vorzugsweise die freien Enden (12, 13) der U-Form in entgegengesetzte Richtungen verlaufen,
- wobei vorzugsweise die freien Enden (12, 13), die insbesondere in entgegengesetzte Richtungen verlaufen, jeweils den mindestens einen Griffbereich (8, 9) bilden,
- wobei vorzugsweise die erste Standeinrichtung (7) in ihrer relativen räumlichen Ausrichtung zur Sitz- und Liegeeinrichtung (2) einen Winkel (β) zwischen 89 und 110 Grad, insbesondere einen rechten Winkel (β), einschließt.

5. Fitnessgerät (1) nach einem der vorangehenden Ansprüche,
- wobei die zweite Standeinrichtung (14) so ausgebildet ist, dass diese in der ersten Aufstellposition (O1) einen stabilen Stand zum Liegen oder Sitzen eines Nutzers auf der Sitz- und Liegeeinrichtung (2) und in der zweiten Aufstellposition (O2) zudem einen stabilen Stand zum Klimmziehen an der ersten Standeinrichtung (7) gewährleistet.

6. Fitnessgerät (1) nach einem der vorangehenden Ansprüche,
- wobei die zweite Standeinrichtung (14) wenigstens einen Befestigungsabschnitt (15, 16) zum Verbinden mit der Sitz- und Liegeeinrichtung (2) und wenigstens einen Standabschnitt (17, 18) zum Aufstellen auf dem Boden (B) in unterschiedlichen Aufstellpositionen (O1, O2) aufweist,
- wobei vorzugsweise ein erster Standabschnitt (17) der zweiten Standeinrichtung (14) die erste Aufstellposition (O1) zum Liegen oder Sitzen auf der Sitz- und Liegeeinrichtung (2) bzw. auf dem Fitnessgerät (1) ermöglicht und ein zweiter Standabschnitt (18) der zweiten Standeinrichtung (14) die zweite Aufstellposition (O2) zum Klimmziehen mithilfe des Fitnessgeräts (1) gestattet.

7. Fitnessgerät (1) nach einem der vorangehenden Ansprüche,
- wobei die zweite Standeinrichtung (14) Gestellteile (19, 20) umfasst, von denen jedes Gestellteil (19, 20) einen ersten Standabschnitt (17) und einen zweiten Standabschnitt (18) bildet,
- wobei vorzugsweise die beiden Standabschnitte (17, 18) unterschiedliche Aufstellpositionen (O1, O2) der Sitz- und Liegeeinrichtung (2) bzw. des Fitnessgeräts (1) ermöglichen.

8. Fitnessgerät (1) nach Anspruch 7,
- wobei jedes Gestellteil (19, 20) eine ungefähre U-Form, bevorzugt eine gespreizte U-Form, mit einem ersten und einem zweiten Schenkel (21, 22) aufweist, die beide über einen Steg (23) miteinander verbunden sind,
- wobei vorzugsweise der zweite Schenkel (22) und der Steg (23) ausgebildet sind, unterschiedliche Aufstellpositionen (O1, O2) der Sitz- und Liegeeinrichtung (2) bzw. des Fitnessgeräts (1) zu ermöglichen,
- wobei vorzugsweise der zweite Schenkel (22) eine im Vergleich zum ersten Schenkel (21) größere Länge aufweist, wodurch die Oberfläche der Sitz- und Liegeeinrichtung (2) überragt wird und eine größere Kontakt- bzw. Aufstellfläche in der zweiten Aufstellposition (O2) mit dem Boden (B) gewährleistet wird.

9. Fitnessgerät (1) nach Anspruch 8,
- wobei der zweite Schenkel (22) jedes Gestellteiles (19, 20) so ausgebildet ist, dass dieser mit einem weiteren zweiten Schenkel (22) eines Gestellteiles (19, 20) verbindbar ist,
- wobei vorzugsweise jedes Gestellteil (19, 20) eine ungefähre U-Form, bevorzugt eine gespreizte U-Form, aufweist, dessen erster Schenkel (21) an Unterseite der Sitz- und Liegeeinrichtung (2) angeordnet ist, und dessen zweiter Schenkel (22) an der zweiten Seite (4) der Sitz- und Liegeeinrichtung (2) angeordnet ist.

10. Fitnessgerät (1) nach einem der vorangehenden Ansprüche,
- wobei die Sitz- und Liegeeinrichtung (2) einen Rastmechanismus umfasst, mit welchem die relative Position des ersten und zweiten Teils (24, 25) der Sitz- und Liegeeinrichtung (2) arretierbar ist.

11. Fitnessgerät (1) nach einem der vorangehenden Ansprüche,
- wobei in der ersten Aufstellposition (O1), in welcher die Sitz- und Liegeeinrichtung (2) gleichorientiert zum Boden (B) ausgerichtet ist, der mindestens eine Griffbereich (8, 9) nahe am Boden (B) angeordnet ist und/oder den Boden (B) kontaktiert, so dass das Fitnessgerät (1) mittels der ersten Standeinrichtung (7) auf dem Boden (B) aufsteht und die Sitz- und Liegeeinrichtung (2) vom Boden (B) beabstandet, sodass ein Nutzer auf dieser sitzen oder liegen kann, und/oder
- wobei in der zweiten Aufstellposition (O2), in welcher die Sitz- und Liegeeinrichtung (2) mit dem Boden (B) einen Winkel (δ) zwischen 80 und 100 Grad, insbesondere einen rechten Winkel, einschließt, der mindestens eine Griffbereich (8, 9) über dem Boden (B) schwebt, wodurch einem Nutzer ein Klimmziehen an dem mindestens einen Griffbereich (8, 9) ermöglicht wird.

12. Fitnessgerät (1) nach einem der vorangehenden Ansprüche,
- wobei das Fitnessgerät (1) Transportrollen (26, 27) aufweist, mit welchen der Standort des Fitnessgeräts (1) und dessen räumliche Ausrichtung leicht veränderbar ist,
- wobei vorzugsweise die Transportrollen (26, 27) an der zweiten Standeinrichtung (14) angeordnet sind,
- wobei vorzugsweise die Transportrollen (26, 27) am Übergang des zweiten Schenkels (22) zum Steg (23) oder zwischen dem zweiten Schenkel (22) und dem Steg (23) angeordnet sind.

13. Fitnessgerät (1) nach einem der vorangehenden Ansprüche,
- wobei das Fitnessgerät (1) so ausgebildet ist, dass es vom Nutzer leicht von der ersten Aufstellposition (O1) in die zweite Aufstellposition (O2) und umgekehrt gekippt werden kann, vorzugsweise mit Hilfe von Transportrollen (26, 27).

## Claims

1. Fitness equipment (1), in particular weight bench, having:
- a sitting and lying device (2) with a first side (3) and with a second side (4) for the sitting and lying of a user,
- a first standing device (7) and a second standing device (14) for spacing apart the sitting and lying device (2) from a floor (B) and for setting up the fitness equipment (1) on the floor (B),
- wherein the first standing device (7) is arranged on the first side (3) of the sitting and lying device (2) and the second standing device (14) is arranged on the second side (4) of the siting and lying device (2), in order to set up the fitness equipment (1) in a stable manner on a floor (B) in a first setup position (O1), in particular in a horizontal position of the sitting and lying device (2),
- the first standing device (7) has at least one handle area (8, 9) for holding on for a user, and
- the second standing device (14) is formed so that the fitness equipment (1) can be set up in a stable manner on the floor (B) by means of the second standing device (14) in a second setup position (O2), in particular in a vertical position of the sitting and lying device (2), whereby the at least one handle area (8, 9) of the first standing device (7) in the second setup position (O2) of the fitness equipment (1) can be used by a user of the fitness equipment (1) to do pull-ups against the force of gravity (S),
**characterized in that**
- the sitting and lying device (2) is formed in two parts, whereby the length of the sitting and lying device (2) and thus the length of the fitness equipment (1) can be varied,
- wherein the sitting and lying device (2) comprises a first part (24) and a second part (25), by means of which the length of the sitting and lying device (2) or of the fitness equipment (1), respectively, can be varied,
- wherein the sitting and lying device (2) is formed in a telescopic manner,
- wherein the first part (24) is formed so as to be capable of being displaced or telescoped, respectively, relative to the second part (25).

2. The fitness equipment (1) according to claim 1,
- wherein the first standing device (7) has a first section (10) for fastening to the sitting and lying device (2) and a second section (11) for setup on the floor (B) and for doing pull-ups,
- wherein the second section (11) preferably comprises the at least one handle area (8, 9), in particular two handle areas (8, 9),
- wherein in the first setup position (O1), the first section (10) and the second section (11), viewed in the vertical direction, are preferably arranged one on top of the other.

3. The fitness equipment (1) according to claim 1 or 2,
- wherein the least one handle area (8, 9) is formed so that in the first setup position (O1) of the sitting and lying device (2), said handle area is arranged close to the floor (B) or is formed as base for setup on the floor (B),
and/or
- wherein the at least one handle area (8, 9) is formed so that in the second setup position (O2) of the sitting and lying device (2), said handle area can be used as grip option for doing pull-ups.

4. The fitness equipment (1) according to any one of the preceding claims,
- wherein the first standing device (7) has a shape similar to a cross section through a hat or through a deep plate for eating soup,
- wherein the first standing device (7) preferably simulates a U-shape,
- wherein the free ends (12, 13) of the U-shape preferably run in opposite directions,
- wherein the free ends (12, 13), which in particular run in opposite directions, in each case preferably form the at least one handle area (8, 9),
- wherein in its relative spatial alignment to the sitting and lying device (2), the first standing device (7) preferably draws an angle (β) of between 89 and 110 degrees, in particular a right angle (β).

5. The fitness equipment (1) according to any one of the preceding claims,
- wherein the second standing device (14) is formed so that in the first setup position (O1) it ensures a stable stand for lying or sitting of a user on the sitting and lying device (2) and in the second setup position (O2) additionally ensures a stable stand for doing pull-ups on the first standing device (7).

6. The fitness equipment (1) according to any one of the preceding claims,
- wherein the second standing device (14) has at least one fastening section (15, 16) for connecting to the sitting and lying device (2) and at least one standing section (17, 18) for setup on the floor (B) in different setup positions (O1, O2),
- wherein a first standing section (17) of the second standing device (14) preferably provides for the first setup position (O1) for lying or sitting on the sitting and lying device (2) or on the fitness equipment (1), respectively, and a second standing section (18) of the second standing device (14) permits the second setup position (O2) for doing pull-ups with the help of the fitness equipment (1).

7. The fitness equipment (1) according to any one of the preceding claims,
- wherein the second standing device (14) comprises frame parts (19, 20), of which each frame part (19, 20) forms a first standing section (17) and a second standing section (18),
- wherein the two standing sections (17, 18) preferably provide for different setup positions (O1, O2) of the sitting and lying device (2) or of the fitness equipment (1), respectively.

8. The fitness equipment (1) according to claim 7,
- wherein each frame part (19, 20) has an approximate U-shape, preferably a spread U-shape, with a first and a second leg (21, 22), both of which are connected to one another via a web (23),
- wherein the second leg (22) and the web (23) are preferably formed to provide for different setup positions (O1, O2) of the sitting and lying device (2) or of the fitness equipment (1), respectively,
- wherein the second leg (22) preferably has a length, which is larger compared to the first leg (21), whereby the surface of the sitting and lying device (2) is towered and a larger contact or setup surface, respectively, with the floor (B) is ensured in the second setup position (O2).

9. The fitness equipment (1) according to claim 8,
- wherein the second leg (22) of each frame part (19, 20) is formed so that it can be connected to a further second leg (22) of a frame part (19, 20),
- wherein each frame part (19, 20) preferably has an approximate U-shape, preferably a spread U-shape, the first leg (21) of which is arranged on an underside of the sitting and lying device (2), and the second leg (22) of which is arranged on the second side (4) of the sitting and lying device (2).

10. The fitness equipment (1) according to one of the preceding claims,
- wherein the sitting and lying device (2) comprises a locking mechanism, by means of which the relative position of the first and second part (24, 25) of the sitting and lying device (2) can be locked.

11. The fitness equipment (1) according to any one of the preceding claims,
- wherein in the first setup position (O1), in which the sitting and lying device (2) is aligned in the same direction as the floor (B), the at least one handle area (8, 9) is arranged close to the floor (B) and/or contacts the floor (B), so that the fitness equipment (1) stands on the floor (B) by means of the first standing device (7) and spaces apart the sitting and lying device (2) from the floor (B), so that a user can sit or lie thereon,
and/or
- wherein in the second setup position (O2), in which the sitting and lying device (2) draws an angle (δ) of between 80 and 100 degrees, in particular a right angle, with the floor (B), the at least one handle area (8, 9) floats above the floor (B), whereby a user is enabled to do pull-ups on the at least one handle area (8, 9).

12. The fitness equipment (1) according to any one of the preceding claims,
- wherein the fitness equipment (1) has transport rollers (26, 27), by means of which the location of the fitness equipment (1) and the spatial alignment thereof can be changed easily,
- wherein the transport rollers (26, 27) are preferably arranged on the second standing device (14),
- wherein the transport rollers (26, 27) are preferably arranged at the transition of the second leg (22) to the web (23) or between the second leg (22) and the web (23).

13. The fitness equipment (1) according to any one of the preceding claims,
- wherein the fitness equipment (1) is formed such that it can be easily tilted from the first setup position (O1) into the second setup position (O2) and vice versa by the user, preferably with the help of transport rollers (26, 27).

## Revendications

1. Appareil de remise en forme (1), en particulier banc d'haltérophilie, présentant :
- un dispositif d'assise et de couchage (2) avec un premier côté (3) et un deuxième côté (4) pour l'assise et le couchage d'un utilisateur,
- un premier dispositif de support (7) et un deuxième dispositif de support (14) pour séparer le dispositif d'assise et de couchage (2) d'un sol (B) et pour installer l'appareil de remise en forme (1) sur le sol (B),
- le premier dispositif de support (7) étant disposé sur le premier côté (3) du dispositif d'assise et de couchage (2) et le deuxième dispositif de support (14) étant disposé sur le deuxième côté (4) du dispositif d'assise et de couchage (2), afin d'installer l'appareil de remise en forme (1) de manière stable sur un sol (B) dans une première position d'installation (01), en particulier dans une position horizontale du dispositif d'assise et de couchage (2),
- le premier dispositif de support (7) comprenant au moins une zone de préhension (8, 9) pour une prise en main par un utilisateur, et
- le deuxième dispositif de support (14) étant conçu de manière à ce que l'appareil de remise en forme (1) puisse être posé de manière stable sur le sol (B) au moyen du deuxième dispositif de support (14) dans une deuxième position d'installation (O2), en particulier dans une position verticale du dispositif d'assise et de couchage (2), de sorte que, pour un utilisateur de l'appareil de remise en forme (1), l'au moins une zone de préhension (8, 9) du premier dispositif de support (7) puisse être utilisée dans la deuxième position d'installation (O2) de l'appareil de remise en forme (1) pour effectuer des tractions à l'encontre de la force de gravité (S),
**caractérisé en ce que**
- le dispositif d'assise et de couchage (2) est conçu en deux parties, ce qui permet d'avoir une longueur du dispositif d'assise et de couchage (2) variable et, par conséquent, une longueur de l'appareil de remise en forme (1) variable,
- le dispositif d'assise et de couchage (2) comprenant une première partie (24) et une deuxième partie (25), permettant de modifier la longueur du dispositif d'assise et de couchage (2) et/ou de l'appareil de remise en forme (1),
- le dispositif d'assise et de couchage (2) étant de conception télescopique,
- la première partie (24) étant conçue de manière à pouvoir être déplacée et/ou télescopée par rapport à la deuxième partie (25).

2. Appareil de remise en forme (1) selon la revendication 1,
- le premier dispositif de support (7) comprenant une première section (10) pour la fixation au dispositif d'assise et de couchage (2) et une deuxième section (11) pour l'installation au sol (B) et pour effectuer des tractions,
- la deuxième section (11) comprenant préférablement l'au moins une zone de préhension (8, 9), en particulier deux zones de préhension (8, 9),
- la première section (10) et la deuxième section (11) étant superposées préférablement dans la première position d'installation (01), vu dans la direction verticale.

3. Appareil de remise en forme (1) selon la revendication 1 ou 2,
- l'au moins une zone de préhension (8, 9) étant conçue de manière à être, dans la première position d'installation (01) du dispositif d'assise et de couchage (2), disposée à proximité du sol (B) ou étant conçue sous la forme d'un pied destiné à être posé sur le sol (B),
et/ou
- l'au moins une zone de préhension (8, 9) étant conçue de manière à pouvoir être utilisée, dans la deuxième position d'installation (O2) du dispositif d'assise et de couchage (2), comme possibilité de prise en main pour effectuer des tractions.

4. Appareil de remise en forme (1) selon l'une des revendications précédentes,
- le premier dispositif de support (7) ayant une forme similaire à la section transversale d'un chapeau ou d'une assiette creuse pour manger de la soupe,
- le premier dispositif de support (7) reproduisant préférablement une forme en U,
- les extrémités libres (12, 13) de la forme en U s'étendant préférablement dans des directions opposées,
- les extrémités libres (12, 13), qui s'étendent notamment dans des directions opposées, formant chacune préférablement l'au moins une zone de préhension (8, 9),
- le premier dispositif de support (7) comprenant, dans son orientation spatiale relative par rapport au dispositif d'assise et de couchage (2), préférablement un angle (β) compris entre 89 et 110 degrés, en particulier un angle droit (β).

5. Appareil de remise en forme (1) selon l'une des revendications précédentes,
- le deuxième dispositif de support (14) étant conçu de manière à assurer, dans la première position d'installation (01), une position stable pour le couchage ou l'assise d'un utilisateur sur le dispositif d'assise et de couchage (2) et, dans la deuxième position d'installation (O2), en outre une position stable pour effectuer des tractions sur le premier dispositif de support (7).

6. Appareil de remise en forme (1) selon l'une des revendications précédentes,
- le deuxième dispositif de support (14) comprenant au moins une section de fixation (15, 16) pour une liaison avec le dispositif d'assise et de couchage (2) et au moins une section de support (17, 18) pour l'installation au sol (B) dans différentes positions d'installation (01, O2),
- une première section de support (17) du deuxième dispositif de support (14) permettant préférablement la première position d'installation (01) pour le couchage ou l'assise sur le dispositif d'assise et de couchage (2) et/ou sur l'appareil de remise en forme (1), et une deuxième section de support (18) du deuxième dispositif de support (14) permettant la deuxième position d'installation (O2) pour effectuer des tractions à l'aide de l'appareil de remise en forme (1).

7. Appareil de remise en forme (1) selon l'une des revendications précédentes,
- le deuxième dispositif de support (14) comprenant des éléments de structure (19, 20), chaque élément de structure (19, 20) formant une première section de support (17) et une deuxième section de support (18),
- les deux sections de support (17, 18) permettant préférablement des positions d'installation (O1, O2) différentes du dispositif d'assise et de couchage (2) et/ou de l'appareil de remise en forme (1).

8. Appareil de remise en forme (1) selon la revendication 7,
- chaque élément de structure (19, 20) présentant une forme en U approximative, préférablement une forme en U écartée, avec un premier montant et un deuxième montant (21, 22), qui sont tous deux reliés entre eux par une entretoise (23),
- le deuxième montant (22) et l'entretoise (23) étant préférablement conçus pour permettre différentes positions d'installation (01, O2) du dispositif d'assise et de couchage (2) et/ou de l'appareil de remise en forme (1),
- le deuxième montant (22) ayant préférablement une longueur supérieure à celle du premier montant (21), ce qui fait que la surface du dispositif d'assise et de couchage (2) est surélevée et qu'une plus grande surface de contact et/ou d'installation avec le sol (B) dans la deuxième position d'installation (O2) est garantie.

9. Appareil de remise en forme (1) selon la revendication 8,
- le deuxième montant (22) de chaque élément de structure (19, 20) étant conçu de manière à pouvoir être relié à un autre deuxième montant (22) d'un élément de structure (19, 20),
- chaque élément de structure (19, 20) présentant préférablement une forme en U approximative, préférablement une forme en U écartée, dont le premier montant (21) est disposé sur le dessous du dispositif d'assise et de couchage (2), et dont le deuxième montant (22) est disposé sur le deuxième côté (4) du dispositif d'assise et de couchage (2).

10. Appareil de remise en forme (1) selon l'une des revendications précédentes,
- le dispositif d'assise et de couchage (2) comprenant un mécanisme d'encliquetage permettant de bloquer la position relative de la première et la deuxième partie (24, 25) du dispositif d'assise et de couchage (2).

11. Appareil de remise en forme (1) selon l'une des revendications précédentes,
- dans la première position d'installation (01), dans laquelle le dispositif d'assise et de couchage (2) est orienté dans le même sens que le sol (B), l'au moins une zone de préhension (8, 9) étant disposée à proximité du sol (B) et/ou étant en contact avec le sol (B), de façon à ce que l'appareil de remise en forme (1) soit installé sur le sol (B) au moyen du premier dispositif de support (7), et à ce que le dispositif d'assise et de couchage (2) soit séparé du sol (B), de façon à ce qu'un utilisateur puisse s'asseoir ou s'allonger sur celui-ci,
et/ou
- dans la deuxième position d'installation (O2), dans laquelle le dispositif d'assise et de couchage (2) forme avec le sol (B) un angle (δ) compris entre 80 et 100 degrés, en particulier un angle droit, l'au moins une zone de préhension (8, 9) étant suspendue au-dessus du sol (B), permettant ainsi à un utilisateur de faire des tractions sur l'au moins une zone de préhension (8, 9).

12. Appareil de remise en forme (1) selon l'une des revendications précédentes,
- l'appareil de remise en forme (1) présentant des roulettes de transport (26, 27) qui permettent de modifier facilement l'emplacement de l'appareil de remise en forme (1) et son orientation spatiale,
- les rouleaux de transport (26, 27) étant préférablement disposés sur le deuxième dispositif de support (14),
- les rouleaux de transport (26, 27) étant préférablement disposés à la jonction du deuxième montant (22) par rapport à l'entretoise (23) ou entre le deuxième montant (22) et l'entretoise (23).

13. Appareil de remise en forme (1) selon l'une des revendications précédentes,
- l'appareil de remise en forme (1) étant conçu de manière à pouvoir être facilement basculé en sens inverse par l'utilisateur de la première position d'installation (01) à la deuxième position d'installation (O2), préférablement à l'aide de roulettes de transport (26, 27).
